# FASCICULE DE BREVET EUROPEEN

(11) **EP 0 409 927 B1**
(45) Date de publication et mention de la délivrance du brevet: **08.02.1995**
(21) Numéro de dépôt: 90900891.4
(22) Date de dépôt: 22.12.1989
(51) Int. Cl.: H01Q 3/26, H01Q 21/24

(54) **DISPOSITIF DE FILTRAGE AUTO-ADAPTATIF EN DIRECTION ET POLARISATION D'ONDES RADIO-ELECTRIQUES RECUES SUR UN RESEAU D'ANTENNES COUPLEES A UN RECEPTEUR**
VORRICHTUNG ZUR AUTO-ADAPTIVEN FILTERUNG VON ELEKTROMAGNETISCHEN WELLEN IN RICHTUNG UND POLARISATION, DIE ÜBER EIN ANTENNENNETZWERK VON EINEM EMPFÄNGER EMPFANGEN WERDEN
SELF-ADAPTIVE DIRECTIONAL FILTERING AND POLARISATION DEVICE FOR RADIOELECTRIC WAVES RECEIVED FROM AN ANTENNA NET COUPLED TO AN RECEIVER

(30) Priorité: 30.12.1988 FR 8817482
(43) Date de publication de la demande: 30.01.1991
(73) Titulaire: THOMSON-CSF, 75008 Paris (FR)
(72) Inventeur: SORAIS, Daniel, F-92400 Courbevoie (FR); SEGUINEAU, Jean-Christophe, F-78400 Chatou (FR)
(74) Mandataire: Lincot, Georges
(86) Numéro de dépôt international: FR8900672
(87) Numéro de publication internationale: WO9007802

(56) Documents cités:
- WO-A-86/01340
- GB-A- 1 222 520
- IEEE Transactions on Antennas and Propagation, volume AP-29, no. 6, novembre 1981, IEEE, New York/US, R.T. Compton; "The Tripole Antenna: An Adaptive Array with Full Polarization Flexibility", pages 944-952
- 1986 INTERNATIONAL SYMPOSIUM DIGEST ANTENNAS AND PROPAGATION, 8-13 juin 1986, Philadelphia, PA, vol. 2, IEEE, New York, US; J.F.BULL et al.: "A broadband electrically small adaptive array", pages 993-996
- IEEE TRANSACTIONS ON AEROSPACE AND ELECTRONIC SYSTEMS, vol. AES-9, no. 6, novembre 1973, IEEE, New York, US; H.S.LU: "Polarization separation by an adaptive filter", pages 954-956
- IEEE TRANSACTIONS ON AEROSPACE AND ELECTRONIC SYSTEMS, vol. AES-21, no. 6, novembre 1985, IEEE, New York,US; Y.OGAWA et al.: "An LMS adaptive array using a pilot signal", pages 777-782

## Description

La présente invention concerne un dispositif de filtrage auto-adaptatif en direction et polarisation d'ondes radio-électriques reçues sur un réseau d'antennes couplées à un récepteur.

Elle s'applique notamment à la réalisation de dispositif d'élimination de brouilleurs pour récepteurs d'ondes électromagnétiques transitant par le canal ionosphérique HF.

On sait qu'une antenne de réception de haute fréquence tactique notamment doit permettre à tout utilisateur d'établir des liaisons radio-électriques avec différentes stations émettrices et d'écouter simultanément les émissions des autres utilisateurs du canal haute fréquence.

Compte tenu de la congestion du canal haute fréquence, le récepteur doit pouvoir rejeter les signaux en provenance de brouilleurs qu'ils soient intentionnels ou non.

Cependant les réseaux d'antennes adaptatives tactiques haute fréquence connus, formés généralement de plusieurs fouets verticaux convenablement espacés, ne permettent pas d'exploiter la polarisation des ondes ionosphériques. Bien que les performances attendues d'une antenne adaptative formée de trois dipôles orthogonaux qui n'a pas les défauts des fouets, soient décrites dans un article de RTE COMPTON intitulé "The tripole antenna : an adaptative array with full polarisation flexibility" (IEEE transactions on antennas and propagation. Vol : AP 29, n°6, NOV 81,pages 944 - 952) l'antenne qui y est décrite présente l'inconvénient au plan tactique de devoir être placée en haut d'un mât pour que les diagrammes de rayonnement des dipôles horizontaux soient corrects. Par ailleurs, comme il est très difficile au plan technologique de supprimer les courants hautes fréquences circulant dans les parties externes des câbles co-axiaux reliant les dipôles de l'antenne au récepteur, les performances attendues par cette configuration d'antenne ne sont, en pratique, pas obtenues.

D'autres réseaux d'antennes, à cadre notamment sont également connus des documents 1986 International Symposium Digest Antennas and Propagation, 8-13 juin 1986, Philadelphia, PA, volume 2, IEEE (New York, US), J.F. Bull et al : " A broadband electrically small adaptive array", pages 993-996, WO, A, 86/01340 (ÔSTERREICHISCHES FORS-CHUNGSZENTRUM SEIBERDORF), 27 février 1986 et de la demande de brevet GB A 1222520 (LTV ELECTROSYSTEMS) du 17 février 1971, mais ceux-ci travaillent en onde de sol et sont inadaptés aux liaisons troposphériques.

Le but de l'invention est de palier les inconvénients précités.

A cet effet, l'invention a pour objet un dispositif de réception et de filtrage auto-adaptatif en direction et polarisation d'ondes radio-électriques comportant un réseau d'antennes couplées à un récepteur, caractérisé en ce que le réseau d'antennes est formé par un nombre déterminé N de cadres croisés disposés autour d'un axe commun suivant des dièdres adjacents de même valeur angulaire et par une antenne rectiligne filaire d'axe longitudinal confondu avec l'axe commun, et en ce que les N cadres et l'antenne rectiligne filaire ont un même centre de phase situé aux bornes de sortie des N cadres et à une borne d'extrémité de l'antenne filaire, et sont couplés respectivement à une entrée d'opérande d'un circuit sommateur à N+1 entrées au travers de N+1 circuits multiplieurs pour multiplier la valeur Xⱼ du signal (avec j = (1 ... N+1) fournie par chaque cadre ou par l'antenne filaire par un coefficient complexe de pondération Wⱼ ajustable en fonction des variations de la polarisation de l'onde ionosphérique reçue et de sa direction d'arrivée en azimut et site pour que l'addition des produits Xⱼ.Wⱼ donne un signal résultant exploitable par le récepteur avec un rapport signal utile/bruit maximum.

L'antenne selon l'invention, a pour principaux avantages d'être auto-adaptative, d'avoir une large bande et un encombrement réduit et de posséder des propriétés de rayonnement qui conviennent pour toutes les distances inférieures à 2000 kilomètres.

La structure active de réception, obtenue grâce aux amplificateurs placés au centre de phase de chaque antenne, permet d'obtenir un comportement d'antenne large bande sur une gamme étendue de fréquences comprises entre 2 et 30 MHz. D'autre part, les cadres croisés et le monopole qui forment la partie passive de l'aérien permettent d'obtenir des réponses amplitude/phase distinctes pour toute onde ionosphérique polarisée elliptiquement émise suivant un angle de site et un azimut déterminés. De ce fait, la combinaison linéaire de ces réponses permet de repousser un brouilleur en mode de réception adaptatif et de diminuer l'évanouissement du signal utile en l'absence de brouilleur.

D'autres caractéristiques et avantages de l'invention apparaîtront ci-après à l'aide de la description qui suit, faite en regard des dessins annexés qui représentent :
- la figure 1 une structure d'antennes auto-adaptative formant le dispositif selon l'invention,
- la figure 2 un mode de réalisation d'un dispositif de commande de la structure d'antenne de la figure 1 pour réaliser la fonction de filtrage en direction et en polarisation des ondes ionosphériques arrivant sur l'antenne,
- les figures 3a et 3k des graphes représentatifs de l'influence des polarisations relatives des ondes incidentes utiles et du brouilleur,
- les figures 4a et 4b une configuration dans un espace à trois dimensions, d'une onde plane utile incidente et d'une onde plane représentative d'un brouilleur, relativement à une antenne selon l'invention,
- la figure 5 le lieu de projection du vecteur champs électrique dans le plan yoz de la figure 3, d'une onde polarisée elliptiquement,
- les figures 6 et 7 deux modes de réalisation des amplificateurs représentés à la figure 2.

L'antenne suivant l'invention qui est représentée à la figure 1 se compose de deux cadres rectangulaires 1 et 2, et d'une antenne filaire 3. Les cadres 1 et 2 ont des dimensions à peu près identiques et se coupent à angle droit suivant une diagonale commune reliant deux de leurs sommets opposés référencés, s1 et s2 sur la figure 1. L'antenne filaire 3 possède un axe longitudinal confondu avec la diagonale commune passant par les sommets s1 et s2, et est fixée, par ses extrémités à chacun des deux sommets s1 et s2 respectivement, par toutes pièces de fixation connues, non représentées, réalisées en un matériau diélectrique. L'ensemble est fixé par le sommet s2, à un socle plan 4 perpendiculaire à la direction s1 s2 des sommets. Le socle 4 repose sur un trépied 5 formé par trois tubes 5a, 5b et 5c pour permettre la pose de l'antenne sur le sol.

Un dispositif de commande pour réaliser les fonctions de filtrage en direction et en polarisation, des ondes arrivant sur l'antenne est représenté sur la figure 2. Sur cette figure, les cadres 1 et 2 sont reliés par leur sommet s2 et leurs bornes de sortie à deux amplificateurs symétriques 6 et 7, et l'antenne filaire 3 est reliée par le même sommet s2 et par sa borne de sortie à un amplificateur non symétrique 8. Cette disposition permet d'avoir un même centre de phase pour les trois aériens actifs formés par les cadres 1 et 2, et l'antenne filaire 3. Les amplificateurs 6, 7, 8 sont placés à l'intérieur du socle 4, figuré par une ligne fermée en pointillés et sont alimentés, de la façon représentée à la figure 1 par des câbles co-axiaux 9a, 9b, 9c introduits à l'intérieur des tubes 5a, 5b et 5c du trépied 5. L'antenne filaire 3 forme avec les tubes métalliques 5a, 5b, 5c et l'amplificateur non symétrique 8, un dipôle actif.

Les sorties des amplificateurs 6, 7 et 8 sont reliées respectivement à une première entrée d'opérande de circuits multiplieurs de nombres complexes, ces circuits étant référencés respectivement de 10 à 12 sur la figure 2.

Des signaux ou des poids complexes W₁, W₂ et W₃ de la forme W = k.e^{jϕi}, sont appliquées respectivement sur les deuxièmes entrées d'opérandes des circuits multiplieurs 10, 11, 12 par des sorties respectives d'un processeur de signal 13. Les sorties des circuits multiplieurs 10 à 12 sont reliées respectivement à des entrées d'opérandes d'un circuit sommateur 14. Le résultat de la sommation fournie par le circuit sommateur 14 est appliquée sur une entrée de signal du processeur 13 et sur l'entrée d'un récepteur d'ondes radio-électriques 15.

Il est connu que pour un chemin de propagation HF donné, la polarisation de l'onde incidente sur l'antenne de réception, est fonction des coordonnées du point de sortie de la ionosphère ainsi que de la direction de cette onde sortante par rapport au champ magnétique terrestre. Il en résulte que quelques soient les polarisations des émissions, le signal utile et le brouilleur reçus par l'antenne adaptative ont généralement des polarisations elliptiques distinctes. Cette particularité du canal ionosphérique est exploitée par le processeur 13, qui après détection du signal de sommation fourni par le sommateur 14, exécute un programme qui permet de déterminer les poids complexes W₁, W₂ et W₃ qui rendent maximum la qualité de réception d'un signal utile en présence d'un brouilleur. L'algorithme utilisé pour la mise en oeuvre du programme est du type connu sous la désignation "LMS" où LMS qui est l'abréviation de "Least Mean Square". Une description de cet algorithme peut être trouvée dans l'article de RT COMPTON Jr, RJ, HUSS W.G. Swarner and A.A. Kalensky "Adaptative array for communication systems : an over-view of re- search at "The Ohio State University" IEEE Trans Antennas Propagat, Vol. AP 24, pages 599 à 607, Sept. 1976. Adaptée à la présente invention, l'exécution de cet algorithme permet de rendre maximum le rapport signal/bruit en sortie du circuit sommateur 14.

En revenant à la figure 2, si X₁₍ₜ₎, X₂₍ₜ₎ et X₃₍ₜ₎ désignent respectivement les tensions des signaux sortant des amplificateurs 6, 7 et 8, et W la matrice des poids complexes (W₁, W₂, W₃), le signal S₍ₜ₎ fourni à la sortie du circuit sommateur 14 apparaît lié par la relation : dans-laquelle W^{t} est la matrice transposée de la matrice W et X₍ₜ₎ est la matrice des tensions d'entrée _{Xi(t)}, X₂₍ₜ₎ et X₃(t).

Selon les valeurs prises par les poids complexes W₁, W₂ et W₃ le signal S₍ₜ₎ se rapproche plus ou moins du signal utile souhaité D₍ₜ₎ qui peut être reconnu, par tout moyen connu non représenté, à condition qu'il existe un "marquant" dans la modulation du signal utile.

En comparant D₍ₜ₎ et S₍ₜ₎ le processeur 13 calcule un signal d'erreur E₍ₜ₎

Avant d'effectuer ce calcul, le processeur 13 effectue de façon connue un échantillonnage des formes d'onde des signaux D₍ₜ₎ et S₍ₜ₎, et un signal d'erreur E₍ⱼ₎ est calculé pour chaque échantillon j correspondants des deux signaux tel que :

Le processeur 13 calcule alors les valeurs des poids W₁, W₂ et W₃ pour qu'à chaque instant la réponse du dispositif soit égale, ou la plus proche possible, de la réponse souhaitée.

Ceci est obtenu lorsque :

Le système d'équations à résoudre est donc un système de N équations à trois inconnues.

En choisissant N » 3 il est intéressant d'obtenir une solution de la forme : qui rend minimum la relation

L'algorithme LMS permet par itération d'obtenir cette valeur minimum en calculant à chaque itération la relation :
- W₍ⱼ₎ est le vecteur poids avant adaptation
- W₍ⱼ₊ᵢ₎ est le vecteur poids après adaptation
- Kₛ est une constante contrôlant le taux de convergence et la stabilité (kₛ<0) et comme ou a et

Il va de soi, que l'exemple de réalisation du dispositif- selon l'invention décrit précédemment peut être étendu à d'autres réalisations comportant un nombre quelconque Q de cadres croisés, disposés autour d'un axe commun suivant des dièdres adjacentes de même valeur angulaire et une antenne rectiligne filaire d'axe longitudinal confondu avec l'axe commun, l'ensemble cadres et antennes filaires ayant de la sorte un même centre de phase situé aux bornes de sortie de signal des Q cadres et de l'antenne filaire. Dans ce cas, le système d'équation (3) est toujours valable et se ramène à un système de N équations à Q+1 inconnues dans lequel les coefficients W₁ à W_{Q+1} sont les inconnues.

On conçoit également que l'invention n'est pas limitée à la réalisation de réseau fait exclusivement de cadres à forme rectangulaire, il apparaîtra clairement à l'homme de l'art que le principe même de l'invention reste applicable pour d'autres types de cadres, de forme circulaire, losange ou carré notamment.

Dans la plupart des configurations, l'antenne adaptative- selon l'invention apporte, comme le montre les graphes des figures 3a, 3k, une protection contre les brouilleurs au moins égale à 20 décibels.

Ceux-ci mettent en évidence des résultats obtenus pour deux types d'adaptations, l'un exploitant les différences de polarisation de l'onde plane utile incidente et de l'onde plane représentative du brouilleur, l'autre les différences de directions d'où proviennent ces mêmes ondes. Pour le tracé des courbes correspondantes, les notations des figures 4a, 4b, d'une part, et 5, d'autre part, ont été utilisées.

Les angles de site 0 (u) et θ (b) d'arrivée sur l'antenne de l'onde plane utile et de celle du brouilleur sont ceux représentés à la figure 4a. Les azimuts <p(u) et <p(v) correspondants sont ceux représentés à la figure 4b.

Les angles caractéristiques χ et ψ d'une onde polarisée elliptiquement relativement à un repère orthonormé yoz sont ceux représentés à la figure 5.

L'angle χ est l'angle d'aplatissement de l'ellipse défini par ses grands axes a et b.x tang = b/a.

L'angle ψ est l'angle compté positivement dans le sens trigonométrique entre l'axe oy et le grand axe de l'ellipse.

L'influence de la polarisation est montré aux figures 3a à 3c. Sur ces figures, les courbes représentées correspondent à des directions d'angles d'arrivée de l'onde utile et de celle du brouilleur, identiques telles que θ (u) = θ (b), et ϕ (u) = ϕ (b). Pour annuler l'effet de diagramme, l'angle de site θ (u) = θ (b) est choisi à 60°. L'angle d'azimut est fixé arbitrairement à 45°. Dans le tracé des courbes, l'angle ψ b est placé en abscisse et varie de 0 à 180°.

L'angle χ b est choisi comme paramètre et prend les valeurs de 30°, 15°, 0°, -15° et -30°.

Et pour chaque courbe, une valeur de χ (u) et de x(u) est fixée.

χ (u) varie de -45 à 45° avec un pas de 15°. ψ, (u) varie de 0 à 180° avec un pas de 30°.

Ces courbes font apparaître que dans la majeur partie des cas le rapport signal/bruit obtenu à la sortie du circuit sommateur 14 est supérieur à 10 décibels. En fixant de cette façon le seuil de bruit à -10 décibels, il apparaît que le gain obtenu est de 20 db par rapport à une situation où il n'y aurait pas d'adaptation. Cela montre aussi que le système s'adapte très bien en polarisation. Mais bien évidemment, il apparaît aussi que si les deux ondes, utile et brouilleur, ont même direction et même polarisation, il n'est pas possible de supprimer l'influence du brouilleur. Dans ces conditions, on obtient bien évidemment en sortie du circuit sommateur 14 un rapport signal/bruit de - 10 décibels qui correspond au seuil de bruit de - 10 décibels de départ sans adaptation. La polarisation du brouilleur varie avec les valeurs ψ (b) représentée en abscisse et x(b) comme paramètre. On constate que les meilleurs résultats sont obtenus pour les valeurs x (u) et χ (b) qui ont des signes opposés. Le rapport signal/bruit augmente comme la valeur absolue χ (u) - x(b). Enfin, pour des écarts importants séparant χ (u) et χ (b), le rapport signal/bruit atteint des valeurs supérieures à 20 décibels -voisines de 30 décibels. On peut alors obtenir une suppression totale du brouilleur.

Les remarques précédentes correspondent au cas général. Pour les polarisations rectilignes c'est-à-dire pour une propagation ionosphérique à des fréquences inférieures à 3 MHz la nuit et inférieures à 9 ou 10 MHz le jour, des tracés correspondants aux courbes des figures 3d à 3g peuvent être obtenus. Dans le premier réseau de courbes représenté à la figure 3d, les deux ondes ont même direction, l'angle ψ (u) est choisi comme paramètre et l'onde ψ (b) est choisie comme variable. Les résultats obtenus montrent que les courbes se déduisent par translation les unes par rapport aux autres quand le paramètre ψ (u) varie.

Le pic se situe toujours pour ψ (u) = ψ (b) et présente, dans tous les cas, les mêmes caractéristiques. La largeur pour un rapport signal/bruit de 10 db du pic est constamment inférieur à 30°. Comme la valeur de ψ (u) n'apparaît pas déterminante, cette valeur est fixée sur la figure 3e à 70°, en gardant ψ (b) comme variable et 0(u) = 0(b)

θ(b) = 30°. Il apparaît sur la figure 3e, qu'un Δψ supérieur ou égal à 15° est toujours suffisant pour obtenir un rapport signal/bruit de 10 décibels. Ce résultat peut également être obtenu pour des angles 0 (u) = θ(b) supérieurs ou égaux à 30°.

L'influence de l'angle de site est représentée à la figure 3f. Sur cette figure, il est montré l'influence de la direction sur la valeur de Δψ. L'angle θ(u) est fixé à 60° et 0 (b) est pris comme paramètre et varie de 30 ° à 90°. On constate encore dans ce cas que le brouilleur est éliminé pour ψ(b) = ψ(u) = 70°.

L'influence de l'azimut est représentée à la figure 3g, l'azimut du brouilleur ϕ (b) étant fixé à 45° et l'azimut du signal ψ (u) utile étant choisi comme paramètre, ϕ (u) variant de 0 à 90°. Dans ces conditions, on constate que le brouilleur est éliminé lorsque l'azimut <p(u) du signal utile est égal à ϕ (b) celui du brouilleur, et qu'il est plus ou moins éliminé de façon évidente lorsque l'azimut du signal utile s'écarte de celui du brouilleur.

Enfin l'influence de l'angle de site et de l'azimut pour des polarisations identiques de l'ondes utile et de l'onde d'un brouilleur est représentée aux figures 3h à 3k. Dans ces représentations, les polarisations choisies sont circulaires.

Sur la figure 3h, l'angle de site du brouilleur θ(b) est fixé à 20° et l'angle de site 0 (u) du signal utile est porté en abscisse pour des valeurs comprises de 0 à 90°. Il apparaît que le rapport signal/bruit est minimum pour la valeur de la polarisation 90°, et qu'il est supérieur à 20 db pour un écart d'angle de site supérieur à 40°.

La figure 3i montre qu'il y a peu de différence sur le rapport signal/bruit lorsque l'angle de site varie, pour des fréquences de 3 à 30 MHz.

Sur la figure 3j, l'onde utile et l'onde du brouilleur ont même angle de site, l'azimut ϕ(b) du brouilleur est fixé à 0 et l'azimut ϕ (u) du signal utile est choisi comme paramètre. La valeur de ϕ (u) est portée en abscisse et varie de 0 à 360°. On constate qu'une différence d'angle d'azimut supérieure à 40° suffit pour obtenir un gain de 20 décibels en rapport signal/bruit.

Enfin, la figure 3k montre l'influence de l'azimut <p(b) du brouilleur par rapport à une direction fixe de l'azimut <p(u) = 0° du signal utile, pour des polarisations circulaires opposées avec un même angle de site. On constate que quelque soit l'azimut du brouilleur, le rapport signal/bruit est plus grand ou égal à 14 décibels.

Pour les distances de transmission inférieures à 800 km, on peut noter que la polarisation est proche de la polarisation circulaire droite ou de la polarisation circulaire gauche. En absence de brouilleur, on pourra alors utiliser uniquement les deux cadres croisés déphasés de + ou - π/2 pour obtenir des polarisations proches des polarisations droite ou gauche. Le fait de choisir l'une de ces polarisations a l'avantage qu'il permet de diminuer la profondeur des évanouissements. Acet effet, un commutateur peut être placé sur le récepteur 15 pour permettre d'enclencher la fonction adaptative de l'antenne pour supprimer à tout moment un éventuel brouilleur.

Un mode de réalisation d'un amplificateur symétrique 6 ou 7 est représenté à la figure 6. Cet amplificateur comporte deux voies d'amplification identiques 16 et 17 disposées symétriquement par rapport à une ligne de masse M. Comme les deux voles sont identiques, seule la première voie 16 est représentée à l'intérieur d'une ligne formée en pointillés. Elle comprend, reliés dans cet ordre en série, un filtre passe bas, un transistor amplificateur 19 polarisé en base commune, couplé au travers d'un transformateur d'impédance 20 à un transistor amplificateur 21 polarisé suivant le mode émetteur commun. La sortie de la première voie 16 est formée par le collecteur du transistor 21.

Les sorties U₁ et U₂ des première et deuxième voies 16 et 17 sont reliées respectivement aux extrémités de l'enroulement primaire à point milieu relié au circuit de masse M, d'un transformateur d'impédance 22. Les entrées E₁ et E₂ des première et deuxième voies sont formées par les entrées des filtres passe bas 18 de chacune des voies et sont reliées aux bornes de sortie des cadres 1 et 2 de l'antenne.

Un mode de réalisation d'un amplificateur non symétrique 8 est représenté à la figure 7.

Il comporte deux voies symétriques 23 et 24 comportant chacune un amplificateur à transistor à effet de champs.

Un transformateur adaptateur d'impédance 2 comportant un enroulement primaire assure par deux enroulements secondaires le couplage de l'antenne filaire 3 aux grilles des transistors 25 de chacune des voies. Un adaptateur d'impédance formé par les transformateurs 27, 28 et 29 recombine en un seul signal de sortie les signaux amplifiés par chacune des voies 23 et 24.

## Revendications

1. Dispositif de réception et de filtrage auto-adaptatif en direction et polarisation d'ondes radio-électriques transitant par le canal ionosphérique HF comportant un réseau d'antennes (1, 2, 3) couplées à un récepteur (15), caractérisé en ce que le réseau d'antennes (1, 2, 3) est formé par un nombre déterminé N de cadres (1, 2) croisés disposés autour d'un axe commun (s1, s2) suivant des dièdres adjacents de même valeur angulaire et par une antenne rectiligne filaire (3) d'axe longitudinal confondu avec l'axe commun (s1 s2), et en ce que les N cadres (1, 2) et l'antenne rectiligne filaire (3) ont un même centre de phase (s2) situé aux bornes de sortie des N cadres et à une borne d'extrémité de l'antenne filaire, et sont couplés respectivement à une entrée d'opérande d'un circuit sommateur (14) à N+1 entrées au travers de N+1 circuits multiplieurs (10, 11, 12) pour multiplier la valeur Xⱼ du signal (avec j = (1 ... N+1) fournie par chaque cadre (1, 2) ou par l'antenne filaire (3) par un coefficient complexe de pondération Wⱼ ajustable en fonction des variations de la polarisation de l'onde ionosphérique reçue et de sa direction d'arrivée en azimut et site pour que l'addition des produits Xⱼ.Wⱼ donne un signal résultant exploitable par le récepteur ( 15) avec un rapport signal utile/bruit maximum.

2. Dispositif selon la revendication 1, caractérisé en ce que les coefficients complexes de pondération sont déterminés pour rendre maximum la qualité de réception en présence d'un brouilleur.

3. Dispositif selon la revendication 1, caractérisé en ce que les coefficients complexes de pondération sont déterminés pour réduire la profondeur des évanouissements par filtrage de polarisation.

4. Dispositif selon l'une quelconque des revendications 1 à 3, caractérisé en ce que les coefficients complexes de pondération (Wⱼ) sont fournis par un processeur de signal (13) relié à la sortie du circuit sommateur (14).

5. Dispositif selon la revendication 4, caractérisé en ce que le processeur de signal (13) calcule les poids complexes Wⱼ en comparant par itérations successives le signal obtenu à la sortie du circuit sommateur (14) à un signal de référence D(ₜ) représentatif du signal utile recherché, de manière à obtenir à la sortie du circuit sommateur (13) un signal ayant les caractéristiques les plus proches du signal utile recherché.

6. Dispositif selon la revendication 5, caractérisé en ce que le processeur est programmé avec un programme de type LMS.

7. Dispositif selon l'une quelconque des revendications 1 à 6, caractérisé en ce que les bornes de sortie des cadres sont couplées à leurs circuits multiplieurs respectifs au travers d'amplificateurs symétriques (6, 7) et la borne de sortie de l'antenne filaire est couplée à son circuit multiplieur au travers d'un amplificateur non-symétrique (8).

8. Dispositif selon l'une quelconque des revendications 1 à 7, caractérisé en ce que le réseau d'antennes (1, 2, 3) repose à l'endroit où est situé le centre de phase, sur un socle (4) fixé sur un trépied métallique (5).

9. Dispositif selon les revendications 7 et 8, caractérisé en ce que les amplificateurs (6, 7, 8) sont enfermés à l'intérieur du socle (4) et ont leurs entrées reliées directement aux bornes de sorties des cadres (1, 2) et de l'antenne filaire (3) pour conserver à l'ensemble des cadres (1, 2) et de l'antenne (3) le même centre de phase de façon à obtenir des réponses amplitudes/phase distinctes de chacun des cadres et de l'antenne filaire pour toute onde ionosphérique polarisée elliptiquement, émise suivant un angle de site et un azimut déterminés.

10. Dispositif selon l'une quelconque des revendications 8 et 9, caractérisé en ce que les pieds du trépied sont formés par des tubes (5a, 5b, 5c) métalliques, et en ce que les amplificateurs (6, 7, 8) sont alimentés et reliés aux circuits multiplieurs (10, 11, 12) au moyen des câbles coaxiaux introduit par les tubes (5a, 5b, 5c) du trépied.

11. Dispositif selon l'une quelconque des revendications 1 à 10 caractérisé en ce que le réseau d'antennes comprend deux cadres croisés à 90° et une antenne filaire rectiligne (3) placée à la croisée des deux cadres (1, 2).

12. Dispositif selon la revendication 11, caractérisé en ce que les cadres ont une forme rectangulaire, et en ce que l'antenne filaire (3) est reliée par ses extrémités à deux sommets opposés situées sur une même diagonale des cadres (1, 2).

## Patentansprüche

1. Vorrichtung zum Empfangen und zum selbstanpassenden Filtern von über den ionosphärischen HF-Kanal verlaufenden funkelektrischen Wellen nach Richtung und Polarisation, mit einem an einen Empfänger (15) gekoppelten Antennennetz (1, 2, 3), dadurch gekennzeichnet, daß das Antennennetz (1, 2, 3) aus einer bestimmten Anzahl N von gekreuzten Rahmen (1,2), die um eine gemeinsame Achse (s1-s2) gemäß aneinander anschließenden Zweiflächlern mit gleichem Winkelwert angeordnet sind, und aus einer geradlinigen Drahtantenne (3) besteht, deren Längsachse mit der gemeinsamen Achse (s1-s2) zusammenfällt, und daß die N Rahmen (1, 2) und die geradlinige Drahtantenne (3) ein gemeinsames Phasenzentrum (s2) an den Ausgangsklemmen der N Rahmen und an einer Endklemme der Drahtantenne besitzen und je an einen Operandeneingang einer Summierschaltung (14) mit N+1 Eingängen über N+1 Multiplizierschaltungen (10, 11, 12) gekoppelt sind, um den Wert _{Xj} (j = 1, ... N+1) des Signals, das von jedem Rahmen (1, 2) bzw. der Drahtantenne (3) geliefert wird, mit einem komplexen Wichtungskoeffizienten Wⱼ zu multiplizieren, der abhängig von den Veränderungen der Polarisation der empfangenen lonosphärenwelle und der Richtung des Eintreffens dieser Welle nach Azimut und Elevationswinkel einstellbar ist, so daß die Addition der Produkte Xⱼ.Wⱼ ein resultierendes Signal ergibt, das vom Empfänger (15) mit einem maximalen Signal-Rauschabstand ausgewertet werden kann.

2. Vorrichtung nach Anspruch 1, dadurch gekennzeichnet, daß die komplexen Wichtungskoeffizienten so bestimmt sind, daß die Empfangsqualität in Gegenwart einer Störquelle maximal wird.

3. Vorrichtung nach Anspruch 1, dadurch gekennzeichnet, daß die komplexen Wichtungskoeffizienten so bestimmt werden, daß die Tiefe der Schwunderscheinungen durch Polarisationsfilterung verringert wird.

4. Vorrichtung nach einem beliebigen der Ansprüche 1 bis 3, dadurch gekennzeichnet, daß die komplexen Wichtungskoeffizienten (Wⱼ) von einem Signalprozessor (13) geliefert werden, der an den Ausgang der Summierschaltung (14) angeschlossen ist.

5. Vorrichtung nach Anspruch 4, dadurch gekennzeichnet, daß der Signalprozessor (13) die komplexen Wichtungskoeffizienten (Wⱼ) berechnet, indem er mittels aufeinanderfolgender Iterationen das am Ausgang der Summierschaltung (14) erhaltene Signal mit einem Bezugssignal D(t) vergleicht, das für das gesuchte Nutzsignal repräsentativ ist, so daß man am Ausgang der Summierschaltung (13) ein Signal erhält, das die dem gesuchten Nutzsignal am nächsten kommenden Merkmale besitzt.

6. Vorrichtung nach Anspruch 5, dadurch gekennzeichnet, daß der Prozessor mit einem Programm der Art LMS programmiert ist.

7. Vorrichtung nach einem beliebigen der Ansprüche 1 bis 6, dadurch gekennzeichnet, daß die Ausgangsklemmen der Rahmen an ihre jeweilige Multiplizierschaltung über symmetrische Verstärker (6, 7) gekoppelt sind und daß die Ausgangsklemme der Drahtantenne an ihre Multiplizierschaltung über einen unsymmetrischen Verstärker (8) gekoppelt ist.

8. Vorrichtung nach einem beliebigen der Ansprüche 1 bis 7, dadurch gekennzeichnet, daß das Antennennetz (1, 2, 3) an der Stelle, an der das Phasenzentrum sich befindet, auf einem Sockel (4) aufliegt, der auf einem metallischen Dreifuß (5) befestigt ist.

9. Vorrichtung nach den Ansprüchen 7 und 8, dadurch gekennzeichnet, daß die Verstärker (6, 7, 8) im Sockel (4) eingeschlossen sind und mit ihren Eingängen direkt an die Ausgangsklemmen der Rahmen (1, 2) und der Drahtantenne (3) angeschlossen sind, um für die Gesamtheit der Rahmen (1, 2) und der Antenne (3) das gleiche Phasenzentrum beizubehalten und unterschiedliche Amplituden-Phasen-Kennlinien jedes der Rahmen und der Drahtantenne für jede elliptisch polarisierte ionosphärische Welle zu erzielen, die gemäß einem bestimmten Elevations- und Azimutwinkel ausgesendet wurde.

10. Vorrichtung nach einem beliebigen der Ansprüche 8 und 9, dadurch gekennzeichnet, daß die Füße des Dreifusses von Metallrohren (5a, 5b, 5c) gebildet werden und daß die Verstärker (6, 7, 8) mit den Multiplizierschaltungen (10, 11, 12) über Koaxialkabel verbunden sind, die durch die Rohre (5a, 5b, 5c) des Dreifusses verlaufen.

11. Vorrichtung nach einem beliebigen der Ansprüche 1 bis 10, dadurch gekennzeichnet, daß das Antennennetz zwei unter 90° gekreuzte Rahmen und eine geradlinige Drahtantenne (3) enthält, die in der Schnittlinie der beiden Rahmen (1, 2) liegt.

12. Vorrichtung nach Anspruch 11, dadurch gekennzeichnet, daß die Rahmen Rechteckform besitzen und daß die Drahtantenne (3) mit ihren beiden Enden an zwei entgegengesetzte Ecken einer gemeinsamen Diagonale der Rahmen (1, 2) verbunden ist.

## Claims

1. Device for the receiving and self-adaptive filtering in direction and polarization of radio waves conveyed by the HF ionospheric channel, comprising an antenna array (1, 2, 3) coupled to a receiver (15), characterized in that the antenna array (1, 2, 3) is formed by a predetermined number N of crossed frames (1, 2) disposed about a common axis (s1, s2) in adjacent dihedrals having the same angular value and by a straight wire antenna (3) whose longitudinal axis is coincident with the common axis (s1, s2), and in that the N frames (1, 2) and the straight wire antenna (3) have a common centre of phase (s2) located at the output terminals of the N frames and at an end terminal of the wire antenna, and are respectively coupled to an operand input of a summing circuit (14) having N+1 inputs via N+1 multiplier circuits (10, 11,12) to multiply the value Xⱼ of the signal (where j = 1 ... N+1) supplied by each frame (1, 2) or by the wire antenna (3) by a complex weighting factor Wⱼ which is adjustable as a function of variations in the polarization of the received ionospheric wave and of its direction of arrival in azimuth and in elevation so that the addition of the products Xⱼ.Wⱼ gives a resultant signal which can be used by the receiver (15) with a maximum useful signal to noise ratio.

2. Device according to Claim 1, characterized in that the complex weighting factors are determined in order to render the quality of reception a maximum in the presence of a jammer.

3. Device according to Claim 1, characterized in that the complex weighting factors are determined in order to reduce the depth of fading by polarization filtering.

4. Device according to any one of Claims 1 to 3, characterized in that the complex weighting factors (Wⱼ) are supplied by a signal processor (13) connected to the output of the summing circuit (14).

5. Device according to Claim 4, characterized in that the signal processor (13) computes the complex weights Wⱼ by iteratively comparing the signal obtained at the output of the summing circuit (14) with a reference signal D₍ₜ₎ representative of the useful signal sought, in order to obtain at the output of the summing circuit (13) a signal having the characteristics closest to the useful signal sought.

6. Device according to Claim 5, characterized in that the processor is programmed with a program of the LMS type.

7. Device according to any one of Claims 1 to 6, characterized in that the output terminals of the frames are coupled to their respective multiplier circuits through symmetric amplifiers (6, 7) and the output terminal of the wire antenna is coupled to its multiplier circuit through a non-symmetric amplifier (8).

8. Device according to any one of Claims 1 to 7, characterized in that the antenna array (1, 2, 3) stands, at the place where the centre of phase is located, on a base (4) attached to a metal tripod (5).

9. Device according to Claims 7 and 8, characterized in that the amplifiers (6, 7, 8) are housed inside the base (4) and have their inputs connected directly to the output terminals of the frames (1, 2) and of the wire antenna (3) in order to maintain the same centre of phase for all of the frames (1, 2) and the wire antenna (3) in order to obtain distinct amplitude/phase responses for each of the frames and for the wire antenna forany elliptically polarized ionospheric wave transmitted at predetermined angles of elevation and azimuth.

10. Device according to any one of Claims 8 and 9, characterized in that the legs of the tripod are formed by metal tubes (5a, 5b, 5c) and in that the amplifiers (6, 7, 8) are fed and connected to the multiplier circuits(10,11,12) by means of coaxial cables passed through the tubes (5a, 5b, 5c) of the tripod.

11. Device according to any one of Claims 1 to 10, characterized in that the antenna array comprises two frames crossed at 90° and one straight wire antenna (3) placed at the intersection of the two frames (1,2).

12. Device according to Claim 11, characterized in that the frames have a rectangular shape and in that the wire antenna (3) is connected by its ends to two opposite vertices located on a same diagonal of the frames (1, 2).
